# EUROPÄISCHE PATENTSCHRIFT

(11) **EP 1 700 990 B1**
(45) Veröffentlichungstag und Bekanntmachung des Hinweises auf die Patenterteilung: **04.03.2009**
(21) Anmeldenummer: 05005023.6
(22) Anmeldetag: 08.03.2005
(51) Int. Cl.: E06B 3/54, E04F 11/18

(54) **Halterung für eine Platte**
Mounting for a panel
Unité de support pour un panneau

(43) Veröffentlichungstag der Anmeldung: 13.09.2006
(73) Patentinhaber: Feigl, Bernhard, 6911 Lochau (AT)
(72) Erfinder: Feigl, Bernhard, 6911 Lochau (AT)
(74) Vertreter: Engelhardt, Volker

(56) Entgegenhaltungen:
- EP-A- 1 277 894
- US-A- 2 595 927
- US-A- 4 054 268
- US-A1- 2001 025 953

## Beschreibung

Die Erfindung bezieht sich auf eine Halterung für eine Platte, insbesondere zur Abstützung einer eine Geländerbrüstung bildende Glasscheibe, ein U-förmig ausgebildetes Widerlager umfassend, in das die Platte eingesetzt ist.

Die die Geländerbrüstung bildenden Platten, insbesondere die Glasscheiben, werden beispielsweise in eine in einem Boden eingearbeitete Nut eingesetzt und in dieser Nut mittels eines Klotzes aus Holz oder Zement unterlegt. Um eine zuverlässige und dauerhafte Fixierung der Platten in der im Boden eingearbeiteten Nut zu gewährleisten, ist es erforderlich, die Glasplatte beispielsweise mittels Schrauben in der Nut zu arretieren oder diese durch Einfüllen von Zement zu befestigen.

Als Problem hat sich herausgestellt, dass die lotrechte Ausrichtung der einzelnen Platten zueinander schwierig und zeitaufwendig zu bewerkstelligen ist, denn die einzelnen Platten sind durch Verschieben in der Nut fluchtend zueinander auszurichten, bevor die lotrechte Befestigung der einzelnen Platten erfolgen kann. Durch das Einfüllen von Zement wird jedoch die Glasscheibe unverzüglich fixiert, so dass ein nachträgliches Ausrichten ausgeschlossen ist. Bei einer Beschädigung der Glasscheibe ist die Zementeinfüllung zu zerstören.

In US-A-4 054 268 wird die Platte mittels dreier Schrauben ausgerichtet.

Es ist daher Aufgabe der Erfindung, die Halterung der eingangs genannten Gattung derart weiterzubilden, dass die einzelnen Platten auf einfachere Art und Weise zueinander fluchtend und lotrecht ausgerichtet werden können und dass die Befestigung der einzelnen Platten in der gewünschten Position auf einfache Weise erfolgt.

Diese Aufgabe wird dadurch gelöst, dass an der Platte in einem Bereich eine Tragschiene fest angeordnet werden kann, dass zwischen dem Verbindungsschenkel des Widerlagers und der Tragschiene ein Auflager vorgesehen ist, auf dem die Tragschiene seitlich verschwenkbar abgestützt ist und dass die Tragschiene mittels mindestens eines Klemmkeils in dem Widerlager verspannbar ist.

Es ist besonders zweckmäßig, wenn an den beiden parallel verlaufenden Außenwänden der Tragschiene, vorzugsweise gegenüberliegend, jeweils mindestens ein Ansatz angeformt ist, dessen Außenfläche als Spannfläche für jeweils einen der Klemmkeile dient, denn dadurch ist gewährleistet, dass die Verspannung der einzelnen Tragschienen unabhängig von der konstruktiven Ausbildung des Widerlagers durch entsprechendes Eindrücken der Klemmkeile erfolgt, da diese zusammen mit dem Ansatz eine reibschlüssige Wirkverbindung eingehen.

Eine Feineinstellung der Platten zu deren Ausrichtung wird dadurch bewerkstelligt, dass in jedem Ansatz mindestens ein durchgehender Gewindebohrung eingearbeitet ist und dass der nach außen abstehende Bereich des Ansatzes durch Eindrehen einer Schraube in Richtung eines der Klemmkeile bewegbar ist und dass die Klemmkeile und die Ansätze eine reib- oder kraftschlüssige Klemmverbindung bilden, so dass nicht nur durch das Einschieben der Klemmkeile eine Vorspannung entsteht und die Platte ins Wasser gestellt werden kann, sondern auch durch Eindrehen der Schraube kann eine Feinjustierung der Ausrichtung der Platte sowie eine Erhöhung der Vorspannung vorgenommen werden.

Zur Verstärkung der Bewegung des Ansatzes in Richtung der Klemmkeile weist die jeweilige Gewindebohrung in Richtung der Eindrehrichtung der Schraube eine Verjüngung auf, so dass durch die Schraube der Ansatz in Richtung der Klemmkeile in dessen Richtung gedrückt wird.

Um die Platte, nachdem diese zusammen mit der Tragschiene in das Widerlager eingesetzt ist, lotrecht stellen zu können, ist das Auflager als Steg, Schiene oder als T-Profil ausgebildet und das freie Ende des Steges, der Schiene oder des T-Profils ist in seinem Querschnitt halbkreisförmig, so dass die Platte aus oder in die Vertikale verschwenkt werden kann und gleichzeitig wird die Gewichtskraft der Platte vom Auflager abgestützt.

Weitere vorteilhafte Weiterbildungen der Erfindung ergeben sich aus den Unteransprüchen.

Aufgrund der konstruktiven Ausbildung des Auflagers, und zwar derart, dass dieses die Platte vorzugsweise in vertikaler Richtung abstützt, kann die Platte aus der Vertikalen bzw. in die Vertikale verschwenkt werden und durch die Klemmkeile in dem Widerlager verspannt werden. Das Widerlager kann dabei als in einem Boden eingearbeitete Nut oder aber als U-Profil ausgebildet sein, das einzeln an dem Boden oder einer Wand befestigbar ist.

In der Zeichnung sind zwei erfindungsgemäße Ausführungsbeispiele dargestellt, die nachfolgend näher erläutert werden. Im Einzelnen zeigt.
- Figur 1: ein erstes Ausführungsbeispiel einer Halterung zur Abstützung einer Platte, bestehend aus einer in einem Boden eingearbeiteten Nut, die als Widerlager zur Verspannung der Platte dient,
- Figur 2: ein zweites Ausführungsbeispiel einer Halterung zur Abstützung einer Platte, die in einem als U-Profil ausgebildeten Widerlager durch Klemmkeile verspannt gehalten ist und
- Figur 3: eine vergrößerte Darstellung der Halterung gemäß Figur 1.

In den Figuren 1 und 2 ist eine Halterung 1 zur Abstützung einer Platte 2, nämlich einer Glasscheibe, zu entnehmen. Mehrere benachbart zueinander angeordnete Glasscheiben 2 sollen eine Geländerbrüstung bilden, so dass die einzelnen Glasscheiben 2 lotrecht und fluchtend zueinander auszurichten sind, um die gleichmäßig ausgerichtete Geländerbrüstung zu bilden. Die Glasscheiben 2 estehen aus einem zweilagigen Verbundglas.

In Figur 1 sind die Glasscheiben 2 in eine in einem Boden 6 eingearbeitete Nur 7 zusammen mit einer Tragschiene 4 eingesetzt. Die Tragschiene 4 ist als U-Profil ausgebildet und mittels eines Klebstoffes 5 fest an der Glasscheibe 2 angebracht.

Auf dem Boden der Nut 7 ist eine Profilschiene 14, die als Auflager 12 für die Tragschiene 4 wirkt, mittels einer Schraube 19 im Boden fest verankert. Die Profilschiene 14 ist, beispielsweise durch ein Vergussmaterial 8 , wie beispielsweise Zement, der austrocknet, unterlegt. An die in Richtung der Tragschiene 4 ragende Fläche der Profilschiene 14 sind mehrere Scheinen 15 angeformt, zwischen denen Ausnehmungen eingearbeitet sind, in die die Schraube 19 eingesetzt werden kann, um die Profilschiene 14 fest mit dem Boden 6 zu verbinden.

Das freie Ende 16 jeder Schiene 15 ist in seinem Querschnitt halbkreisförmig oder nahezu kugelförmig ausgebildet.

Auf der Unterseite 18 der Tragschiene 14 ist eine Aufnahmeöffnung 17 vorgesehen, deren Innenkontur mit der Außenkontur des freien Endes 16 der Schiene 15 korrespondiert.

Wird nunmehr die Glasscheibe 2 zusammen mit der Tragschiene 4 in die Nut 7 eingesetzt und gelangt die Aufnahmeöffnung 17 in Eingriff mit dem freien Ende 16 jeder der Schienen 15, so ist die Tragschiene 4 und die Glasscheibe 2 in vertikaler Richtung durch das Auflager 12 abgestützt. Aufgrund der halbkreisförmigen Ausrundung der Aufnahmeöffnung 17 kann die Tragschiene 4 zusammen mit der Glasscheibe 2 aus- bzw. in die Vertikale verschwenkt werden, so dass die lotrechte und fluchtende Ausrichtung der einzelnen Glasscheiben 2 zueinander manuell auf einfache Art und Weise zu bewerkstelligen ist.

Um nunmehr die Glasscheibe 2 und die Tragschiene 4 in der gefundenen Position zu fixieren; werden seitlich neben der Tragschiene 4 in die Nut 7 mindestens zwei Klemmkeile 13 eingeschoben, und zwar so lange, bis eine Klemmverbindung, also eine Vorspannung, zwischen der Tagschiene 4 und den Innenwänden der Nut 7 vorhanden ist, so dass die Glasscheibe 2 aus der ausgerichteten Position nicht mehr verschwenkt werden kann.

Zur Feinjustierung jeder einzelnen Glasscheibe 2 sind seitlich neben der Tragschiene 4 an dieser zwei Ansätze 21 angeformt, die sich über die gesamte Länge der Tragschiene 4 erstrecken und in die mehrere durchgehende Gewindebohrungen 22 eingearbeitet sind. Durch Eindrehen einer Schraube 23 in jede der Gewindebohrungen 22 wird die Vorspannung zwischen der Außenfläche des Ansatzes 21 und dem jeweiligen Klemmkeil 13 erhöht. Zu diesem Zweck weisen die Gewindebohrungen 22 in Richtung der Eindrehrichtung der Schraube 23 eine Verjüngung 24 auf, die durch das Eindrehen der Schraube 23 in Richtung der Klemmkeile 13 bewegbar ist.

Die Klemmkeile 13 sind als Massenware hergestellt und um eine exakte Anpassung der Länge der Klemmkeile 13 an die Eindringtiefe vornehmen zu können, ohne dass die Klemmkeile 13 aus der Nut 7 überstehen, weisen die Klemmkeile 13 mehrere Sollbruchstellen 25 auf, so dass die Länge der Klemmkeile 13 an deren Eindringtiefe angepasst werden kann. Demnach verschwinden nach der Montage die Klemmkeile 13 vollständig innerhalb der Nut 7. Aus optischen Gründen werden die Tragschiene 4, der Ansatz 21 und die Klemmkeile 13 abgedeckt. Hierfür dient eine Abdeckung 26 aus Gummi, die ein Ansatzstück 27 aufweist, das in den Schraubkanal 22 des Ansatzes 21 einsteckbar ist und durch diesen ortsfest gehalten wird.

Das in Figur 2 dargestellte Ausführungsbeispiel unterscheidet sich von dem Ausführungsbeispiel gemäß Figur 1 dadurch, dass in den Boden 6 keine Nut 7 eingearbeitet ist, sondern der Boden 6 vielmehr eine L-förmig ausgebildete Stirnseite aufweist, so dass eine Verspannung der Tragschiene 4 nicht unmittelbar am Boden 6 vorgenommen werden kann. Deswegen wird an die L-förmige Ausnehmung des Bodens 6 ein U-Profil 31 mittels der Schraube 19 fest angebracht. Die Glasplatte 2 und die Tragschiene 4 können nunmehr in das U-Profil 31 eingesetzt werden und werden durch das Auflager 12, das unmittelbar am Verbindungsschenkel des U-Profils 31 angeformt ist, in vertikaler Richtung abgestützt.

Das U-Profil 31 weist in seinen parallel verlaufenden Schenkeln eine oder mehrere Bohrungen 34 auf, die von Schrauben 33 durchgriffen sind. Beispielsweise kann mittels der Schraube 33 ein weiteres Bodenelement 32 fixiert werden, so dass nach der Montage der optische Eindruck entsteht, dass die Glasscheiben 2, die eine Geländerbrüstung bilden, in einer in dem Boden 6 eingearbeiteten Nut eingesetzt sind.

Es ist denkbar, die konstruktiven Ausbildungen der Halterung 1 ebenfalls an einer Wand vorzusehen, so dass das Auflager 12 als definierte Anlagefläche für das Einsetzen der Tragscheine 4 Verwendung findet.

Des weiteren kann das Auflager 12 auch umgekehrt ausgebildet werden, wenn an die Unterseite 18 der Tragschiene 4 eine Schiene 15 angeformt wird, deren freies Ende 16 im Querschnitt halbkreisförmig ausgebildet ist. Das freie Ende 16 der Tragschiene 4 wird in eine Nut, deren Innenkontur mit der Außenkontur des freien Endes 16 korrespondiert eingesetzt. Die Nut ist in den Verbindungsschenkel des U-Profils 31 oder in den Verbindungsschenkel der Profilschiene 14 eingearbeitet.

Der Figur 3 kann die exakte Ausbildung des Ansatzes 21 an der Tragschiene 4 entnommen werden. Wie bereits beschrieben, erstreckt sich der Ansatz 21 über die gesamte Länge der Tragschiene 4. Im geöffneten Bereich der Tragschiene 4 ist in den Ansatz 21 ein Kanal 39 eingearbeitet, der über die gesamte Länge des Ansatzes 21 verläuft. Der Kanal 39 dient als Durchgangsöffnung für die in den Ansatz 21 eingearbeitete Gewindebohrung 22. Diese Gewindebohrungen 22 sind beabstandet zueinander angeordnet. In die Gewindebohrungen 22 ist die Schraube 23 eingedreht. Die Gewindebohrung 22 ist durchgehend ausgebildet und mündet in einen Freiraum 40, in den demnach die Schraube 23 eingreift.

Der Ansatz 21 kann zumindest im Bereich jeder der Gewindebohrungen 22 als zweiteilig angesehen werden, nämlich einerseits mit einer Innenwand 35 und andererseits einer Außenwand 34, die durch die Gewindebohrungen 22 voneinander getrennt sind. Die Außenwand 34 bildet die Anlagefläche für die eingeschobenen Klemmkeile 13.

Im Bereich des freien Endes der Außenwand 34 ist die in Richtung des Freiraumes 40 ausgebildete Verjüngung 24 vorgesehen, auf die die eingedrehte Schraube 23 einwirkt, so dass die Außenwand 34 des Ansatzes 21 in Richtung des eingeschobenen Klemmkeiles 13 bewegbar ist. Um nicht nur eine reibschlüssige Wirkverbindung zwischen der Außenwand 34 und dem eingeschobenen Klemmkeil 13 herzustellen, sondern vielmehr eine kraftschlüssige Wirkverbindung, ist an die Außenwand 34 eine Haltenase 38 angeformt, die durch das Eindrehen der Schraube 43 in den Klemmkeil 13 eingedrückt wird.

Um die Bewegung der Außenwand 34 in Richtung des Klemmkeiles 13 zu erleichtern, ist in dieser im Übergangsbereich zwischen der Gewindebohrung 22 und dem Freiraum 40 eine Nut 36 vorgesehen, die sich über die gesamte Länge des Ansatzes 21 erstreckt. Durch das Eindrehen der Schraube 23 und deren Einwirkung auf die Verjüngung 24 wird demnach die Außenwand 34 um die Nut 36 in Richtung der Klemmkeile 13 bewegt.

Diese Bewegung der Außenwand 34 wird dadurch noch verstärkt, dass an der Innenwand 35 außerhalb des Freiraumes 40 ein Wulst 37 angeformt ist, der in Richtung der Außenwand 34 ragt. Falls demnach die Schraube 23 aus dem Freiraum 40 hinausgedreht wird, wirkt der Wulst 37 auf diese ein und drückt diese zusätzlich in Richtung der Außenwand 34, so dass die Außenwand 34 sowohl durch den Wulst 37 als auch durch die Verjüngung 24 eine zusätzliche Vorspannkraft aufgrund der Bewegungsbehinderung der Schraube 23 erfährt.

Des weiteren kann Figur 3 entnommen werden, dass die Abdeckung 26 mit ihrem Ansatzstück 27 in den durchgehend ausgebildeten Kanal 39 einsteckbar ist und dort mittels Hinterschneidungen ortsfest verrastet wird, so dass die Tragschiene 4, der Ansatz 21 und die Klemmkeile 13 durch die Abdeckung 26 von außen nicht mehr optisch sichtbar sind.

## Patentansprüche

1. Halterung (1) für eine Platte (2), insbesondere zur Abstützung einer eine Geländerbrüstung bildende Glasscheibe, wobei die Halterung ein U-förmig ausgebildetes Widerlager (7, 11, 31), in das die Platte (2) eingesetzt ist, umfaßt,
**dadurch gekennzeichnet,**
**dass** die Halterung (1) eine Tragschiene (4) umfaßt, die an der Platte (2) in einem Bereich (3) fest angeordnet werden kann, und dass zwischen dem Verbindungsschenkel des Widerlagers (7, 11, 31) und der Tragschiene (4) ein Auflager (12) vorgesehen ist, auf dem die Tragschiene (4) seitlich verschwenkbar abgestützt ist, und dass die Tragschiene (4) mittels mindestens eines Klemmkeils (13) in dem Widerlager (7, 11, 31) verspannbar ist.

2. Halterung nach Anspruch 1,
**dadurch gekennzeichnet,**
**dass** an den beiden parallel verlaufenden Außenwänden der Tragschiene (4), vorzugsweise über deren gesamte Länge, jeweils mindestens ein Ansatz (21) angeformt ist, dessen Außenfläche als Spannfläche für jeweils einen der Klemmkeile (13) dient.

3. Halterung nach Anspruch 2,
**dadurch gekennzeichnet,**
**dass** in jedem Ansatz (21) mindestens eine durchgehende Gewindebohrung (22) eingearbeitet ist und dass der nach außen abstehende Bereich des Ansatz (21) durch Eindrehen einer Schraube (23) in Richtung eines der Klemmkeile (13) bewegbar ist und dass die Klemmkeile (13) und der Ansatz (21) eine reib- oder kraftschlüssige Klemmverbindung bilden.

4. Halterung nach Anspruch 3,
**dadurch gekennzeichnet,**
**dass** die jeweilige Gewindebohrung (22) in Richtung der Eindrehrichtung der Schraube (23) eine Verjüngung (24) aufweist.

5. Halterung nach Anspruch 3 oder 4"
**dadurch gekennzeichnet,**
**dass** in die Außenwand (34) des Ansatzes (21) eine Nut (34) eingearbeitet ist.

6. Halterung nach einem oder mehreren
der Ansprüche 3 bis 5,
**dadurch gekennzeichnet,**
**dass** an der Innenwand (35) des Ansatzes (21) ein im Bereich der Austrittsöffnung der Gewindebohrung (22) vorgesehener Wulst (37) angeformt ist, durch den die Schraube (23) beim Überfahren in Richtung der Klemmkeile (13) auslenkbar ist.

7. Halterung nach einem oder mehreren
der Ansprüche 3 bis 6,
**dadurch gekennzeichnet,**
**dass** an der Außenwand (34) des Ansatzes (21) eine Haltenase (38) angeformt ist, die in Richtung der Klemmkeile (13) ragt und die durch Eindrehen der Schraube (22) in den jeweiligen Klemmkeil (13) eindrückbar ist.

8. Halterung nach einem oder mehreren der vorgenannten Ansprüche,
**dadurch gekennzeichnet,**
**dass** das Auflager (12) als Steg, Schiene (15) oder als T-Profil ausgebildet ist, dass das freie Ende (16) des Steges, der Schiene (15) oder des T-Profils in seinem Querschnitt halbkreisförmig ist.

9. Halterung nach Anspruch 8,
**dadurch gekennzeichnet,**
**dass** der Steg, die Schiene (15) oder das T-Profil fest mit dem Verbindungsschenkel des Widerlagers (7, 11, 31) verbunden ist und dass an der dem Auflager (12) zugewandten Unterseite (18) der Tragschiene (4) eine Aufnahmeöffnung (17), eine Nut oder ein Schlitz zur Aufnahme des freien Endes (16) des Steges, der Schiene (15) oder des T-Profils eingearbeitet ist oder vice versa.

10. Halterung nach einem oder mehreren der
vorgenannten Ansprüche,
**dadurch gekennzeichnet,**
**dass** das Widerlager (7, 11, 31) als eine in einem Boden (6), einer Wand oder dgl. eingearbeitete Nut (7) ausgebildet ist.

11. Halterung nach Anspruch 10,
**dadurch gekennzeichnet,**
**dass** das Auflager (12) als Profilschiene (14) ausgebildet ist, die mittels mindestens einer Schraube (19) in der Grundfläche der Nut (7) befestigt ist.

12. Halterung nach einem oder mehreren der Ansprüche 1 bis 9,
**dadurch gekennzeichnet,**
**dass** das Widerlager (11) als U-Profil (31) ausgebildet ist und dass das U-Profil (31) an einem Boden (6), einer Wand oder dgl. arretierbar ist.

13. Halterung nach einem oder mehreren der Ansprüche 10 bis 12,
**dadurch gekennzeichnet,**
**dass** in einen oder in mehreren der Schenkeln des U-Profils (31) eine oder mehrere Bohrungen eingearbeitet sind, dass die Bohrungen von Befestigungselementen, vorzugsweise von Schrauben (33), durchgriffen sind und dass die Schrauben (33) in dem Boden (6), in der Wand, in einer Blende (32) oder dgl. eingedreht sind.

14. Halterung nach Anspruch 13,
**dadurch gekennzeichnet,**
**dass** durch das U-Profil (31) mindestens zwei den Boden (6) bildende Bodenelemente (32) miteinander fixierbar sind.

15. Halterung nach einem oder mehreren der vorgenannten Ansprüche,
**dadurch gekennzeichnet,**
**dass** die Klemmkeile (13) eine oder mehrere Sollbruchstellen (25) aufweisen, durch die die Länge der Klemmkeile (13) veränderbar sind.

16. Halterung nach einem oder mehreren der vorgenannten Ansprüche,
**dadurch gekennzeichnet,**
**dass** die Tragschiene (4) und die Klemmkeile (13) durch eine Abdeckung (26) abgedeckt sind, die aus Gummi, Kunststoff oder Metall hergestellt ist.

17. Halterung nach Anspruch 16,
**dadurch gekennzeichnet,**
**dass** die Abdeckung (26) ein Ansatzstück (27) aufweist, das in einen im Ansatz (21) eingearbeiteten Kanal (39) einsteckbar ist, und dass die Abdeckung (26) durch das Ansatzstück (27) mit der Tragschiene (4) ortsfest verbunden ist.

## Claims

1. A holder (1) for a panel (2), in particular for supporting a pane of glass forming a balustrade, in which case the holder (1) incorporates a U-shaped abutment (7, 11, 31) into which the panel (2) is inserted,
**characterized in that,**
the holder (1) incorporates a support rail (4) that can be firmly arranged on the panel (2) in an area (3), and that a seat (12) is provided between the connecting leg of the abutment (7, 11, 31) and the support rail (4), with the support rail (4) supported on the seat (12) in a laterally swiveling arrangement, and that the support rail (4) can be clamped in the abutment (7, 11, 31) by at least one clamping wedge (13).

2. The holder in accordance with Claim 1,
**characterized in that,**
at least one projection (21) is formed on each of the two outer walls of the support rail (4) running in parallel, preferably along the entire length of the support rail (4), with the outer surface of the projection (21) serving as the clamping surface for one of the clamping wedges (13) each.

3. The holder in accordance with Claim 2,
**characterized in that,**
there is at least one threaded hole (22) worked through each projection (21), that the area of the projection (21) protruding outwards can be moved in the direction of one of the clamping wedges (13) by screwing in a screw (23) and that the clamping wedges (13) and the projection (21) form a non-positive or a positive clamped connection.

4. The holder in accordance Claim 3,
**characterized in that,**
the corresponding threaded hole (22) is tapered in the direction of the screwing-in direction of the screw (23).

5. The holder in accordance with Claim 3 or 4,
**characterized in that,**
there is a groove (34) worked into the outer wall (34) of the projection (21).

6. The holder in accordance with one or more of Claims 3 to 5,
**characterized in that,**
a bead (37) is formed on the inner wall (35) of the projection (21) in the area of the outlet opening of the threaded hole (22), by means of which the screw (23) can be deflected in the direction of the clamping wedges (13) when moving over.

7. The holder in accordance with one or more of Claims 3 to 6,
**characterized in that,**
a holding lug (38) is formed on the outer wall (34) of the projection (21), the holding lug (38) projects in the direction of the clamping wedges (13) and the holding lug (38) can be pressed into the particular clamping wedge (13) by screwing in the screw (22).

8. The holder in accordance with one or more of the aforementioned claims,
**characterized in that,**
the seat (12) is formed as a web, rail (15) or as a T-profile, that the free end (16) of the web, the rail (15) or the T-profile has a semicircular cross section.

9. The holder in accordance with Claim 8,
**characterized in that,**
the web, the rail (15) or the T-profile is firmly connected to the connecting leg of the abutment (7, 11, 31) and that a holding opening (17), a groove or a slot for holding the free end (16) of the web, the rail (15) or the T-profile is worked into the underside (18) of the support rail (4) facing the seat (12), or vice versa.

10. The holder in accordance with one or more of the aforementioned claims,
**characterized in that,**
the abutment (7, 11, 31) is formed as a groove (7) worked into a floor (6), a wall or the like.

11. The holder in accordance with Claim 10,
**characterized in that,**
the seat (12) is formed as a sectional rail (14) that is attached in the base surface of the groove (7) by means of at least one screw (19).

12. The holder in accordance with one or more of Claims 1 to 9,
**characterized in that,**
the abutment (11) is formed as a U-section (31) and that the U-section (31) can be locked onto a floor (6), a wall or the like.

13. The holder in accordance with one or more of Claims 10 to 12,
**characterized in that,**
one or more holes is worked into one or more of the legs of the U-section (31), that the holes have fastening elements, preferably screws (33), passing through them and that the screws (33) are screwed into the floor (6), the wall, into a cover (32) or the like.

14. The holder in accordance with Claim 13,
**characterized in that,**
at least two floor elements (32) forming the floor (6) can be fixed together using the U-profile (31).

15. The holder in accordance with one or more of the aforementioned claims,
**characterized in that,**
the clamping wedges (13) have one or more predetermined breaking points (25) by means of which the length of the clamping wedges (13) can be changed.

16. The holder in accordance with one or more of the aforementioned claims,
**characterized in that,**
the support rail (4) and the clamping wedges (13) are covered by a cover (26) that is manufactured from rubber, plastic or metal.

17. The holder in accordance with Claim 16,
**characterized in that,**
the cover (26) has an attachment (27) that can be inserted in a channel (39) worked into the projection (21), and that the cover (26) is connected to the support rail (49 in a fixed location by the attachment (27).

## Revendications

1. Unité de support (1) pour un panneau (2), en particulier pour l'appui d'un verre constituant une balustrade, le support comprenant un palier (7, 11, 31) sous la forme d'un U, dans lequel est insérée la plaque (2),
**caractérisée en ce que**
l'unité de support (1) comprend une glissière (4) qui se laisse fixer à un endroit (3) sur la plaque (2), qu'entre le bras de raccordement du palier (7, 11, 31) et la glissière (4), il est prévu un appui (12), sur lequel la glissière s'appuie en pivotant latéralement et que la glissière (4) se laisse serrer dans le palier (7, 11, 31) à l'aide d'au moins un coin de serrage (13).

2. Unité de support d'après la revendication 1,
**caractérisée en ce que**
sur les deux parois extérieures parallèles de la glissière (4), de préférence sur toute sa longueur, il est formé au moins un embout (21) dont la surface extérieure sert de face de serrage pour respectivement un des coins de serrage (13).

3. Unité de support d'après la revendication 2,
**caractérisée en ce que**
dans chaque embout (21), il est pratiqué au moins un taraudage (22), que, en vissant une vis (23), la section de l'embout (21) saillant vers l'extérieur se laisse déplacer en direction d'un des coins de serrage (13) et que les coins de serrage (13) et l'embout (21) forment une unité entraînée par friction ou par adhérence.

4. Unité de support d'après la revendication 3,
**caractérisée en ce que**
le taraudage respectif (22) revet une diminution (24) dans le sens de vissage de la vis (23).

5. Unité de support d'après les revendications 3 ou 4,
**caractérisée en ce que**
dans la paroi extérieure (34) de l'embout (21), il est pratiqué une gorge (34).

6. Unité de support d'après une ou plusieurs des revendications 3 à 5,
**caractérisée en ce que**
sur la paroi intérieure (35) de l'embout (21), il est formé un renflement (37) au niveau de l'ouverture de sortie du taraudage (22) qui assure la déviation de la vis (23) losqu'elle est vissée en direction des coins de serrage (13).

7. Unité de support d'après une ou plusieurs des revendications 3 à 6,
**caractérisée en ce que**
sur la paroi extérieure (34) de l'embout (21), il est formé un nez de retient (38) saillant en direction des coins de serrage (13) et qui, en vissant la vis (22), se laisse enfoncer dans le coin de serrage (13) respectif.

8. Unité de support d'après une ou plusieurs des revendications précédentes,
**caractérisée en ce que**
l'appui (12) est conçu sous la forme d'une traverse, d'une glissière (15) ou d'un profil en T et que l'extrémité libre (16) de la traverse, de la glissière (15) ou du profil en T ait une section semi-circulaire.

9. Unité de support d'après la revendication 8,
**caractérisée en ce que**
la traverse, la glissière (15) ou le profil en T soient liés rigidement au bras de raccordement du palier (7, 11, 31) et que sur la face inférieure (18) de la glissière (4) donnant sur l'appui (12), il est pratiqué une ouverture de logement (17), une gorge ou une fente pour recevoir l'extrémité libre (16) de la traverse, de la glissière (15) ou du profil en T, ou inversement.

10. Unité de support d'après une ou plusieurs des revendications précédentes,
**caractérisée en ce que**
le palier (7, 11, 31) est conçu sous la forme d'une gorge (7) pratiquée dans le fond (6), dans une paroi, etc.

11. Unité de support d'après la revendication 10,
**caractérisée en ce que**
l'appui (12) est conçu sous la forme d'une glissière profilée (14) fixée par au moins une vis (19) dans la base de la gorge (7).

12. Unité de support d'après une ou plusieurs des revendications 1 à 9,
**caractérisée en ce que**
le palier (11) est conçu sous la forme d'un profil en U (31) et que le profil en U (31) se laisse positionner sur un fond (6), sur une paroi, etc.

13. Unité de support d'après une ou plusieurs des revendications 10 à 12,
**caractérisée en ce que**
dans un ou dans plusieurs bras du profil en U (31), il est pratiqué un ou plusieurs alésages, que les alésages sont traversés par des éléments de fixation, de préférence par des vis (33), et que les vis (33) sont vissées dans le fond (6), dans une paroi, dans un étrangleur (32), etc.

14. Unité de support d'après la revendication 13,
**caractérisée en ce que**
moyennant le profil en U (31), au moins deux éléments de fond (32) formant le fond (6) se laissent fixer ensemble.

15. Unité de support d'après une ou plusieurs des revendications précédentes,
**caractérisée en ce que**
les coins de serrage (13) comprennent un ou plusieurs points (25) destinés à la rupture permettant de varier la longueur des coins de serrage (13).

16. Unité de support d'après une ou plusieurs des revendications précédentes,
**caractérisée en ce que**
la glissière (4) et les coins de serrage (13) sont recouverts par un recouverment (26) en caoutchouc, en matière synthétique ou en métal.

17. Unité de support d'après la revendication 16,
**caractérisée en ce que**
le recouvrement (26) comprend un talon (27) qui se laisse enfoncer dans un canal (39) pratiqué dans l'embout (21) et que le recouvrement (26) est positionné par le talon (27) sur la glissière (4).
